# FASCICULE DE BREVET EUROPEEN

(11) **EP 1 556 618 B1**
(45) Date de publication et mention de la délivrance du brevet: **22.11.2006**
(21) Numéro de dépôt: 03780237.8
(22) Date de dépôt: 28.10.2003
(51) Int. Cl.: F15B 13/042

(54) **DISTRIBUTEUR DE FLUIDE SOUS PRESSION**
DRUCKMITTELVERTEILER
PRESSURIZED FLUID DISTRIBUTOR

(30) Priorité: 31.10.2002 FR 0213689
(43) Date de publication de la demande: 27.07.2005
(73) Titulaire: Bosch Rexroth D.S.I., 69200 Venissieux (FR)
(72) Inventeur: LIGNEAU, Vincent, F-69780 Mions (FR); VEYRET, Ludovic, F-69126 Brindas (FR)
(74) Mandataire: Maureau, Philippe
(86) Numéro de dépôt international: PCT/FR2003/003209
(87) Numéro de publication internationale: WO 2004/042236

(56) Documents cités:
- WO-A-96/30652
- FR-A- 2 009 201
- FR-A- 2 376 978
- FR-A- 2 507 732
- FR-A- 2 781 846
- US-A- 5 638 866

## Description

La présente invention est relative aux distributeurs de fluide sous pression qui sont utilisés pour permettre la commande, à partir d'un organe manoeuvré à la main, d'un ou plusieurs dispositifs avals qui fonctionnent avec un fluide sous pression.

Plus particulièrement, l'invention concerne les manipulateurs hydrauliques qui sont destinés à assurer la commande de différentes fonctions hydrauliques d'un engin de travaux publics par exemple.

On connaît, notamment d'après le document WO-96/30652, un distributeur de fluide du type comprenant :
- un corps comportant au moins une cavité dont une extrémité est débouchante sur au moins une face du corps,
- au moins un réducteur de pression qui est monté dans le corps, et qui comprend un poussoir monté mobile au niveau de l'extrémité débouchante, un plongeur monté dans la cavité et un ressort de régulation interposé entre le poussoir et le plongeur, ledit plongeur étant monté oscillant en translation pour assurer la fonction de réducteur de pression, et dont l'équilibre dépend de la compression du ressort de régulation imposée par l'enfoncement du poussoir et de la pression de régulation en sortie à délivrer vers un dispositif aval,
- un organe de commande propre à modifier l'enfoncement du poussoir pour commander la valeur de la pression délivrée, l'organe de commande étant monté pivotant en regard de ladite face du corps et comprenant au moins un doigt,
- des moyens formant solénoïde qui sont aptes à délivrer un champ magnétique selon une direction sensiblement parallèle à direction de translation du plongeur, qui sont montés dans le corps en étant sensiblement coaxiaux avec le poussoir et qui définissent une surface d'appui sensiblement coplanaire à ladite face du corps,
- une armature apte à être entraînée en translation simultanément au poussoir, réalisée en un matériau sensible au champ magnétique, et qui comprend une surface de contact située en regard de la surface d'appui appartenant aux moyens formant solénoïde, de manière à venir en butée contre cette surface d'appui pour bloquer en position le poussoir avec un force d'attraction prédéterminée.

Dans de tels distributeurs de fluide, un premier inconvénient réside dans un désengagement (également appelé ci-après arrachage) intempestif de l'armature hors des moyens formant solénoïde. En effet, lors des déplacements sur chantiers des engins de travaux publics, le distributeur monté à bord de tels engins subit des accélérations et décélérations qui induisent sur l'armature des forces d'arrachage supérieures à la force d'attraction exercée sur cette armature par le champ magnétique. Ceci est encore accentué par l'inertie de l'organe de commande.

Un deuxième inconvénient réside dans le fait que l'opérateur peut, lors de la phase d'arrachage, ne pas avoir à exercer une action avec une force prédéterminée sur l'organe de commande. Il ne sait ainsi donc pas avec précision à quel moment l'armature a été désengagée du solénoïde.

Ces inconvénients sont dus au fait que l'armature est généralement fixée rigidement sur le poussoir de sorte qu'elle ne possède pas de degrés de liberté en rotation autour d'axes horizontaux. En phase d'arrachage, l'armature n'est ainsi en contact avec le solénoïde que sur une partie de la surface d'appui de sorte que la force d'attraction du champ magnétique sur l'armature est diminuée à une valeur inconnue inférieure à la force prédéterminée.

La présente invention a notamment pour but de pallier ces inconvénients en fournissant un distributeur de fluide pour lequel la phase de désengagement de l'armature hors du solénoïde ne puisse se produire qu'avec une force maintenue à un niveau prédéterminé et ce, par des moyens simples, efficaces et peu coûteux.

A cet effet, selon l'invention, un distributeur de fluide du type précité est essentiellement caractérisé en ce qu'il comprend en outre des moyens d'accrochage de l'armature sur le doigt qui délimitent une fenêtre dans laquelle le doigt fait saillie sensiblement transversalement, en ce que le poussoir est monté traversant avec jeu dans l'armature pour faire saillie dans la fenêtre, et en ce que le doigt est interposé entre les moyens d'accrochage et le poussoir.

Grâce à ces dispositions, l'armature est suspendue sous le doigt de l'organe de commande de sorte que le nombre de degrés de liberté de l'armature est augmenté. Ainsi, lors du désengagement de cette armature hors du solénoïde, celle-ci est libre de se décaler par rapport aux pièces constitutives environnantes, de sorte que l'armature reste en contact avec les moyens formant solénoïde sur toute sa surface. La force d'attraction magnétique exercée sur l'armature reste donc à un niveau prédéterminé constant.

Dans un mode de réalisation préféré, les moyens d'accrochage et l'armature délimitent ensemble la fenêtre.

De préférence, les moyens d'accrochage comprennent un étrier qui définit le montant supérieur et les parois latérales de la fenêtre, le montant inférieur de la fenêtre étant défini par l'armature.

Encore de préférence, le doigt est en contact ponctuel avec le montant supérieur de la fenêtre.

En variante, le doigt comprend un embout sphérique sur lequel le montant supérieur de la fenêtre vient en appui.

De manière préférée, l'armature comprend une rondelle réalisée en matériau ferreux.

En variante, l'étrier est surmoulé sur la rondelle.

Dans encore une autre variante, l'étrier et l'armature sont venus de matière ensemble.

Encore en variante, le montant supérieur et les parois latérales sont rapportés par vissage sur la rondelle.

De préférence, les parois latérales sont alors en forme de goulottes ouvertes dans lesquelles sont logées des vis.

D'autres caractéristiques et avantages de l'invention apparaîtront au cours de la description suivante de quatre de ses formes de réalisation, données à titre d'exemples non limitatifs, en regard des dessins joints, sur lesquels :
La figure 1 est une vue en coupe partielle d'un distributeur de fluide équipé d'une armature selon la présente invention.
La figure 2 est une vue de côté, en partie en coupe, de l'armature montée sur le doigt de l'organe de commande.
La figure 3 est une vue en coupe de l'armature munie de moyens d'accrochage selon la présente invention.
Les figures 4 et 5 sont des vues de côté et de dessus d'une deuxième forme de réalisation des moyens d'accrochage de l'armature selon la présente invention.
Les figures 6 et 7 sont des vues analogues aux figures 4 et 5, d'un troisième mode de réalisation des moyens d'accrochage selon la présente invention.
Les figures 8 et 9 sont des vues analogues aux vues 4 et 5 d'un quatrième mode de réalisation des moyens d'accrochage de l'armature selon la présente invention.

Un distributeur de fluide sous pression, et plus particulièrement un manipulateur hydraulique, est représenté à la figure 1. Le fluide est délivré à un dispositif aval non représenté sous une pression qui est adaptée à l'utilisation qui en est faite.

Le distributeur de fluide sous pression comprend au moins un réducteur de pression 2. De préférence et comme cela est couramment rencontré dans les manipulateurs hydrauliques pour engins de travaux publics, il est équipé de quatre réducteurs de pression identiques les uns aux autres. Seuls deux de ces réducteurs sont représentés à la figure 1.

Chaque réducteur de pression 2 comprend un plongeur 3 pouvant se déplacer dans une cavité 4 ménagée dans le corps 5 du distributeur.

Comme cela est bien connu dans le domaine, le tarage du réducteur de pression est commandé par un opérateur par l'action sur un organe de commande 6 (partiellement représenté à la figure 1). Cet organe de commande est monté sur une articulation 7 qui est portée par le corps 5 du distributeur 1, au niveau de l'une des faces 8 du corps 5. Cette articulation est par exemple du type à cardan, une articulation sphérique, ou bien encore une liaison à pivot.

La cavité 4 possède une extrémité 9 qui débouche sur la face 8 du corps 5. L'organe de commande 6 possède, par ailleurs, un doigt 10 qui s'étend à partir de l'articulation 7 pour faire saillie sensiblement à l'aplomb du plongeur 3 monté dans la cavité 4.

Le réducteur de pression comprend, de manière connue en soi, un poussoir 11 et un ressort de régulation 12 de sorte que sous l'action de l'organe de commande 6, le poussoir 11 possède un mouvement de translation en va-et-vient à l'intérieur de la cavité 4, au niveau de l'extrémité débouchante 9 de cette cavité.

Ainsi, l'organe de commande 6 permet de modifier la position du poussoir 11 pour commander le tarage du réducteur de pression et donc, la valeur de la pression délivrée par le distributeur vers le dispositif aval (non représenté).

Le fonctionnement d'un tel distributeur de fluide est bien connu de l'homme du métier, et est par exemple décrit dans le document FR-2 376 978 ou FR-2 507 732 ou bien encore dans le FR-2 781 846.

Par ailleurs, et comme cela est également bien connu de l'homme du métier, le distributeur de fluide sous pression possède des moyens formant solénoïde 15 coopérant avec une armature 16 pour bloquer en position le poussoir 3 dans une position prédéfinie.

Les moyens formant solénoïde 15 consistent par exemple en une bobine. Cette bobine est montée dans le corps 5 sensiblement coaxialement au poussoir 11. Une extrémité de cette bobine est débouchante au niveau de la face 8 du corps 5 pour définir une surface d'appui 17 sensiblement coplanaire à cette face. Cette surface d'appui 17 peut encore être légèrement en retrait par rapport à la face 8, tout en étant sensiblement parallèle à cette face. La bobine 15 délivre ainsi un champ magnétique selon une direction sensiblement parallèle à la direction de translation du poussoir 11.

L'armature 16 est apte à être entraînée en translation simultanément au poussoir 11 et est réalisée en un matériau sensible au champ magnétique, tel qu'un matériau ferreux. Cette armature possède une surface de contact 18 qui est située en regard de la surface d'appui 17 de manière à venir en butée contre cette surface d'appui 17 dans une position prédéfinie du poussoir 11. Dans cette position, le poussoir est ainsi bloqué avec une force d'attraction prédéterminée entre l'armature et la bobine.

Selon une caractéristique essentielle de la présente invention, le distributeur de fluide 1 possède en outre des moyens d'accrochage 20 de l'armature 16 sur le doigt 10 de l'organe de commande 6. Ces moyens d'accrochage permettent de solidariser en mouvement l'armature 16 avec le doigt 10, de sorte que l'armature 16 est montée en quelque sorte en suspension sous le doigt 10. Cette armature possède ainsi cinq degrés de liberté afin que sa surface de contact 18 soit en permanence parallèle à la surface d'appui 17 de la bobine et ce, malgré un possible léger désaxage entre l'axe du poussoir 11 et la direction de la force exercée par le doigt 10 sur les moyens d'accrochage 20 lors du déplacement du poussoir.

A cet effet, les moyens d'accrochage 20 sont situés à l'opposé de la face 8 du corps 5 par rapport à l'armature 16. Ces moyens d'accrochage 20 (figure 2) délimitent une fenêtre 21 dans laquelle fait saillie le poussoir 11 après avoir traversé l'armature 16. Ce poussoir est monté traversant avec jeu dans cette armature.

Le doigt 10 est placé dans la fenêtre sensiblement transversalement à celle-ci pour être interposé entre les moyens d'accrochage 20 et le poussoir 11. Le poussoir 11 est immobilisé en translation par rapport au doigt 10 au moyen par exemple d'un circlips 22 monté en appui sur l'armature 16, à l'intérieur de la fenêtre 21.

Comme cela est plus particulièrement représenté à la figure 2, les moyens d'accrochage 20 prennent la forme d'un étrier 25 situé au-dessus de l'armature 16 pour définir, avec cette armature, la fenêtre 21. Le montant supérieur 26 et les parois latérales 27 et 28 sont ainsi définies par l'étrier 25, tandis que le montant inférieur 29 de cette fenêtre est défini par l'armature 16.

Afin de permettre un mouvement de balancement de l'armature 16 et de l'étrier 25 autour du doigt 10, l'étrier 25 est en contact ponctuel avec le doigt 10 au niveau du montant supérieur 26 de la fenêtre 21. A cet effet, le doigt 10 possède un embout sphérique 30. Plus particulièrement, cet embout est par exemple hémisphérique, de sorte que le montant supérieur 26 est en appui quasiment ponctuel sur la partie de forme sphérique de l'embout 30. De même, le poussoir 11 est en appui contre l'embout 30 selon un contact ponctuel, à l'opposé du contact entre l'embout 30 et le montant supérieur 26.

L'armature 16 prend par exemple la forme d'une rondelle.

Comme cela est plus particulièrement représenté à la figure 3, l'étrier 25 et la rondelle 16 sont venus de matière ensemble.

Dans encore une autre variante, l'étrier 25 est rapporté par vissage sur la rondelle 16, comme cela est représenté aux figures 4 et 5. Les parois latérales 27 et 28 prennent alors la forme d'entretoises 35 et 36 sur lesquelles est placé un pont 39 coïncidant avec le montant supérieur de la fenêtre. Des vis 37 et 38 traversent les entretoises pour solidariser le pont et les entretoises sur l'armature 16, sensiblement perpendiculairement au plan défini par cette armature.

Dans la variante représentée aux figures 6 et 7, l'étrier 25 est encore rapporté par vissage sur la rondelle 16, comme dans la variante représentée aux figures 4 et 5. L'étrier 25 est réalisé d'une seule pièce en forme d'agrafe, par exemple en matière métallique. Il possède maintenant deux extrémités 40 et 41 qui sont repliées vers l'intérieur de la fenêtre, parallèlement à l'armature 16. Ces deux extrémités sont fixées par vissage sur l'armature.

Dans encore une autre variante représentée aux figures 8 et 9, l'étrier 25 est rapporté par clipsage sur la rondelle 16. A cet effet, cette rondelle possède des ergots 45 et 46 qui font saillie sur la face de la rondelle 16 opposée à sa surface de contact 18 pour pénétrer dans les parois latérales 27 et 28. L'étrier est alors par exemple réalisé en matière plastique.

Bien entendu, l'invention n'est pas limitée aux exemples décrits ci-dessus et diverses modifications peuvent y être apportées sans sortir du cadre des revendications.

## Revendications

1. Distributeur de fluide, notamment manipulateur hydraulique, du type comprenant :
- un corps (5) comportant au moins une cavité (4) dont une extrémité (9) est débouchante sur au moins une face (8) du corps (5),
- au moins un réducteur de pression (2) qui est monté dans le corps (5), et qui comprend un poussoir (11) monté mobile au niveau de l'extrémité débouchante (9), un plongeur (3) monté dans la cavité (4) et un ressort de régulation interposé entre le poussoir et le plongeur, ledit plongeur étant monté oscillant en translation pour assurer la fonction de réducteur de pression, et dont l'équilibre dépend de la compression du ressort de régulation imposée par l'enfoncement du poussoir et de la pression de régulation en sortie à délivrer vers un dispositif aval,
- un organe de commande (6) propre à modifier l'enfoncement du poussoir (11) pour commander la valeur de la pression délivrée, l'organe de commande (6) étant monté pivotant en regard de ladite face (8) du corps (5) et comprenant au moins un doigt (10),
- des moyens formant solénoïde (15) qui sont aptes à délivrer un champ magnétique selon une direction sensiblement parallèle à direction de translation du plongeur, qui sont montés dans le corps (5) en étant sensiblement coaxiaux avec le poussoir (11) et qui définissent une surface d'appui (17) sensiblement coplanaire à ladite face (8) du corps (5),
- une armature (16) apte à être entraînée en translation simultanément au poussoir (11), réalisée en un matériau sensible au champ magnétique, et qui comprend une surface de contact (18) située en regard de la surface d'appui (17) appartenant aux moyens formant solénoïde (15), de manière à venir en butée contre cette surface d'appui pour bloquer en position le poussoir (11) avec une force d'attraction prédéterminée,
lequel distributeur comprend en outre des moyens d'accrochage (20) de l'armature (16) sur le doigt (10) qui délimitent une fenêtre (21) dans laquelle le doigt fait saillie sensiblement transversalement, **caractérisé en ce que** le poussoir (11) est monté traversant avec jeu dans l'armature (16) pour faire saillie dans la fenêtre (21), et **en ce que** le doigt (10) est interposé entre les moyens d'accrochage (20) et le poussoir (11).

2. Distributeur de fluide selon la revendication 1, **caractérisé en ce que** les moyens d'accrochage (20) et l'armature (16) délimitent ensemble la fenêtre (21).

3. Distributeur de fluide selon la revendication 2, **caractérisé en ce que** les moyens d'accrochage comprennent un étrier (25) qui définit le montant supérieur (26) et les parois latérales (27, 28) de la fenêtre (21), le montant inférieur (29) de la fenêtre (21) étant défini par l'armature (16).

4. Distributeur de fluide selon la revendication 3, **caractérisé en ce que** le doigt (10) est en contact ponctuel avec le montant supérieur (26) de la fenêtre (21).

5. Distributeur de fluide selon la revendication 4, **caractérisé en ce que** le doigt (10) comprend un embout sphérique (30) sur lequel le montant supérieur (29) de la fenêtre (21) vient en appui.

6. Distributeur de fluide selon l'une quelconque des revendications 1 à 5, **caractérisé en ce que** l'armature (16) comprend une rondelle réalisée en matériau ferreux.

7. Distributeur de fluide selon la revendication 6, **caractérisé en ce que** l'étrier (25) est surmoulé sur la rondelle (16).

8. Distributeur de fluide selon l'une quelconque des revendications 3 à 6, **caractérisé en ce que** l'étrier (25) et l'armature (16) sont venus de matière ensemble.

9. Distributeur de fluide selon la revendication 6, **caractérisé en ce que** le montant supérieur (26) et les parois latérales (27, 28) sont rapportés par vissage sur la rondelle (16).

10. Distributeur de fluide selon la revendication 9, **caractérisé en ce que** les parois latérales (27, 28) sont des entretoises (35, 36) traversées par des vis (37, 38).

## Claims

1. Fluid distributor, especially a hydraulic handler, of the type comprising:
- a body (5) having at least one cavity (4) of which one end (9) emerges onto at least one face (8) of said body (5);
- at least one pressure reducer (2) which is mounted in the body (5) and comprises a push-rod (11) mounted in a movable manner at the emerging end (9), a plunger (3) mounted in the cavity (4), and a regulating spring interposed between the push-rod and the plunger, the said plunger being mounted in a manner oscillating in translation in order to perform the function of a pressure reducer, the equilibrium of which pressure reducer depends upon the compression of the regulating spring imposed by the driving-in of the push-rod and upon the regulating pressure at the outlet which is to be delivered to a downstream device;
- a control component (6) suitable for modifying the driving-in of the push-rod (11) in order to control the value of the pressure delivered, said control component (6) being mounted in a pivoting manner opposite the said face (8) of the body (5) and comprising at least one finger (10);
- means (15) forming a solenoid which are capable of delivering a magnetic field in a direction substantially parallel to the direction of translation of the plunger, are mounted in the body (5) while being substantially coaxial with the push-rod (11), and define a support surface (17) which is substantially coplanar with the said face (8) of the body (5);
- an armature (16) which is capable of being driven in translation at the same time as the push-rod (11), is made of a material sensitive to the magnetic field, and comprises a contact surface (18) situated opposite the support surface (17) belonging to the means (15) forming a solenoid, in such a way as to abut against said support surface in order to lock the push-rod (11) in position with a predetermined force of attraction;
the said distributor also comprises means (20) for coupling the armature (16) onto the finger (10) which delimit a window (21) into which said finger projects substantially transversely;
**characterised in that** the push-rod (11) is mounted in the armature (16) in a manner passing through with clearance in order to project into the window (21), and **in that** the finger (10) is interposed between the coupling means (20) and the push-rod (11).

2. Fluid distributor according to Claim 1, **characterised in that** the coupling means (20) and the armature (16) together delimit the window (21).

3. Fluid distributor according to Claim 2, **characterised in that** the coupling means comprise a stirrup (25) which defines the upper strut (26) and the sidewalls (27, 28) of the window (21), the lower strut (29) of said window (21) being defined by the armature (16).

4. Fluid distributor according to Claim 3, **characterised in that** the finger (10) is in punctual contact with the upper strut (26) of the window (21).

5. Fluid distributor according to Claim 4, **characterised in that** the finger (10) comprises a spherical tip (30) on which the upper strut (29) of the window (21) rests.

6. Fluid distributor according to any of Claims 1 to 5, **characterised in that** the armature (16) comprises a disc made of ferrous material.

7. Fluid distributor according to Claim 6, **characterised in that** the stirrup (25) is over-moulded onto the disc (16).

8. Fluid distributor according to any of Claims 3 to 6, **characterised in that** the stirrup (25) and the armature (16) are in one piece with each other.

9. Fluid distributor according to Claim 6, **characterised in that** the upper strut (26) and the sidewalls (27, 28) are added onto the disc (16) by screwing.

10. Fluid distributor according to Claim 9, **characterised in that** the sidewalls (27, 28) are distance-pieces (35, 36) through which screws (37, 38) pass.

## Patentansprüche

1. Flüssigkeitsverteiler, insbesondere hydraulischer Manipulator, des Typs, der folgendes umfasst:
- einen Körper (5), der mindestens einen Hohlraum (4) hat, dessen eines Ende (9) an mindestens einer Fläche (8) des Körpers (5) mündet,
- mindestens einen Druckminderer (2), der im Körper (5) montiert ist und einen Stößel (11) umfasst, der im Bereich des Mündungs-Endes (9) beweglich montiert ist, sowie einen Tauchkolben (3), der im Hohlraum (4) montiert ist, und eine Regulierfeder, die zwischen dem Stößel und dem Tauchkolben eingefügt ist, wobei dieser Tauchkolben in Translationsbewegung pendelnd montiert ist, um die Funktion als Druckminderer zu erfüllen, und dessen Gleichgewichtslage von der Komprimierung der Regulierfeder abhängt, die durch das Eintauchen des Stößels hervorgerufen wird, und von dem am Ausgang liegenden Regulierungsdruck, der zu einer nachfolgenden Vorrichtung abgegeben werden soll,
- ein Steuerelement (6), das dazu dient, das Eintauchen des Stößels (11) zu modifizieren, um die Stärke des abgegebenen Drucks zu steuern, wobei das Steuerelement (6) bezogen auf die genannte Fläche (8) des Körpers (5) schwenkbar montiert ist und mindestens einen Finger (10) umfasst,
- eine Zylinderspule (15) bildende Mittel, die geeignet sind, ein Magnetfeld in einer im wesentlichen zur Translationsrichtung des Tauchkolbens parallelen Richtung zu erzeugen, und die im Körper (5) montiert sind, wobei sie im wesentlichen koaxial mit dem Stößel (11) sind, und die Auflagefläche (17) definieren, die im wesentlichen koplanar ist mit der genannten Fläche (8) des Körpers (5),
- einen Anker (16), der gleichzeitig mit dem Stößel (11) in Translationsbewegung versetzt werden kann und aus einem auf das Magnetfeld ansprechenden Material hergestellt ist, und der eine Kontaktfläche (18) hat, die zu der Auflagefläche (17) hin zeigt, die zu den Mitteln gehört, die die Zylinderspule (15) bilden, und zwar gegen diese Auflagefläche stoßend, um den Stößel (11) mit einer vorher bestimmten Anziehungskraft in seiner Stellung zu blockieren, dieser Verteiler umfasst außerdem Vorrichtungen (20) zum Aufhängen des Ankers (16) auf dem Finger (10), die ein Fenster (21) abgrenzen, in das der Finger im wesentlichen quer hineinragt, **dadurch gekennzeichnet, dass** der Stößel (11) so montiert ist, dass er den Anker (16) mit Spiel durchquert, um in das Fenster (21) hineinzuragen, und **dadurch**, dass der Finger (10) zwischen die Aufhängevorrichtungen (20) und den Stößel (11) eingefügt ist.

2. Flüssigkeitsverteiler nach Anspruch 1, **dadurch gekennzeichnet, dass** die Aufhängevorrichtungen (20) und der Anker (16) zusammen das Fenster (21) abgrenzen.

3. Flüssigkeitsverteiler nach Anspruch 2, **dadurch gekennzeichnet, dass** die Aufhängevorrichtungen einen Bügel (25) umfassen, der den oberen Schenkel (26) und die Seitenwände (27, 28) des Fensters (21) bilden, wobei der untere Schenkel (29) des Fensters (21) durch den Anker (16) definiert ist.

4. Flüssigkeitsverteiler nach Anspruch 3, **dadurch gekennzeichnet, dass** der Finger (10) in Punktkontakt mit dem oberen Schenkel (26) des Fensters (21) ist.

5. Flüssigkeitsverteiler nach Anspruch 4, **dadurch gekennzeichnet, dass** der Finger (10) ein kreisförmiges Ende (30) hat, auf dem der obere Schenkel (29) des Fensters (21) aufliegt.

6. Flüssigkeitsverteiler nach einem der Ansprüche 1 bis 5, **dadurch gekennzeichnet, dass** der Anker (16) eine aus eisenhaltigem Material hergestellte Kreisscheibe umfasst.

7. Flüssigkeitsverteiler nach Anspruch 6, **dadurch gekennzeichnet, dass** der Bügel (25) auf der Kreisscheibe (16) angegossen ist.

8. Flüssigkeitsverteiler nach einem der Ansprüche 3 bis 6, **dadurch gekennzeichnet, dass** der Bügel (25) und der Anker (16) zusammen aus gleichem Material geformt sind.

9. Flüssigkeitsverteiler nach Anspruch 6, **dadurch gekennzeichnet, dass** der obere Schenkel (26) und die Seitenwände (27, 28) auf der Kreisscheibe (16) verschraubt sind.

10. Flüssigkeitsverteiler nach Anspruch 9, **dadurch gekennzeichnet, dass** die Seitenwände (27, 28) Querstreben (35, 36) sind, die von Schrauben (37, 38) durchquert werden.
